# FASCICULE DE BREVET EUROPEEN

(11) **EP 2 944 738 B1**
(45) Date de publication et mention de la délivrance du brevet: **04.07.2018**
(21) Numéro de dépôt: 14167909.2
(22) Date de dépôt: 12.05.2014
(51) Int. Cl.: E04C 2/296, E04C 2/36, E04C 1/40, E04B 2/02

(54) **Elément de construction destiné notamment à la fabrication de parois porteuses ou de séparation d'un bâtiment**
Bauelement zur Herstellung von Tragwänden oder Trennwänden eines Gebäudes
Construction element intended in particular for manufacturing load-bearing walls or partitions for a building

(43) Date de publication de la demande: 18.11.2015
(73) Titulaire: Fiaux, Patrice, 1890 St-Maurice (CH)
(72) Inventeur: Fiaux, Patrice, 1890 St-Maurice (CH)
(74) Mandataire: Ganguillet, Cyril

(56) Documents cités:
- EP-A1- 2 525 010
- CH-A- 484 339
- FR-A1- 2 920 450
- GB-A- 747 178
- US-A- 4 223 501
- US-A- 4 329 827
- US-A1- 2011 072 746

## Description

### Domaine technique

La présente invention concerne un élément de construction destiné notamment à la fabrication de parois porteuses ou de séparation d'un bâtiment, ledit élément de construction possédant un pouvoir d'isolation thermique accru.

### Etat de la technique

Dans le domaine du bâtiment, la demande de maisons totalement fabriquées en bois est en constante progression. En effet, ces maisons en bois bénéficient par rapport à des maisons traditionnelles en pierre d'atouts indéniables, tant au niveau du coût de fabrication qu'au niveau de l'aspect esthétique externe. Ces maisons en bois, généralement construites par simple assemblage de panneaux de bois, sont également plus faciles à fabriquer.

Toutefois, une maison en bois présente l'inconvénient par rapport à une maison en pierre d'être moins isolée thermiquement de l'extérieur du fait de la forte conductivité thermique des panneaux de bois utilisés pour former les parois porteuses ou de séparation de la maison. Pour palier à ce problème, il faut souvent ajouter une couche additionnelle isolante entre les panneaux de bois et l'intérieur de la maison. Cette opération accroît donc le coût de fabrication et le temps de fabrication de la maison. Par ailleurs, lorsque cette opération est mal exécutée, l'isolation thermique de la maison s'avère être toujours insatisfaisante par rapport à celle d'une maison en pierre.

Une autre solution connue, décrite dans les demandes de brevet EP 2 525 010 A1 et GB 747,178, consiste à utiliser des éléments de construction en bois formés par un panneau avant et un panneau arrière reliés entre eux par des panneaux transversaux, l'espace entre deux panneaux transversaux adjacents pouvant être rempli par un matériau d'isolation. Toutefois, cette solution connue ne permet pas d'isoler de manière optimale la maison.

### Divulgation de l'invention

La présente invention vise donc à proposer un élément de construction utilisable lors de la fabrication d'une maison en bois et permettant de résoudre les problèmes susmentionnés.

A cet effet, conformément à l'invention, il est proposé un élément de construction tel que défini dans la revendication 1.

D'autres caractéristiques importantes de l'élément de construction de la présente invention sont également définies dans les revendications dépendantes 2 à 8.

L'élément de construction ainsi configuré possède de manière avantageuse une conductivité thermique réduite par rapport à un simple panneau de bois. Par ailleurs, il n'est plus nécessaire d'ajouter une couche d'isolation thermique additionnelle entre l'élément de construction et l'intérieur du bâtiment. En outre, du fait que le matériau d'isolation rempli tout l'espace vide contenu à l'intérieur de l'élément de construction, l'élément de construction possède une rigidité accrue. Cette rigidité accrue permet d'alléger considérablement la charpente qui repose sur les éléments de construction constituant l'ossature basse du bâtiment, réduisant par voie de conséquence le coût et le temps de fabrication du bâtiment.

### Brève description des dessins

D'autres avantages et caractéristiques de la présente invention seront mieux compris à la lecture de plusieurs modes particuliers de réalisation de l'invention et en référence aux dessins dans lesquels:
- la figure 1 représente une vue en perspective d'un élément de construction conforme à l'invention;
- les figures 2a, 2b, 2c et 2d représentent respectivement les vues de face de quatre variantes possibles d'éléments de construction conformes à l'invention;

### Description détaillée d'un mode d'exécution de l'invention

En référence à la figure 1, il est représenté un élément de construction selon la présente invention. Cet élément de construction 10 comprend un panneau avant en bois 11 et un panneau arrière en bois 12, lesdits panneaux étant disposés de manière parallèle l'un par rapport au l'autre. L'espace de séparation entre ledit panneau avant 11 et ledit panneau arrière 12 est segmenté en une série de logements contigus 14 au moyen de plusieurs panneaux transversaux 13 disposés de manière orthogonale auxdits panneaux avant et arrière. Lesdits panneaux transversaux 13 sont avantageusement reliés au niveau de leurs bords latéraux aux panneaux avant et arrière au moyen d'une liaison en queue d'aronde. À cet effet, les bords latéraux de chacun des panneaux transversaux 13 sont munis de formes de saillie 16 destinées à venir d'insérer à l'intérieur de cavités 15 correspondantes formées à l'intérieur des panneaux avant et arrière. L'espace interne des logements 14 est par ailleurs totalement rempli avec un matériau d'isolation (non représenté) de manière à conférer à l'élément de construction un pouvoir d'isolation thermique accru et une rigidité renforcée. Selon l'invention, on utilise le vide comme matériau d'isolation. Selon l'invention, les panneaux avant, arrière et transversaux sont imprégnés d'une résine liquide formée d'une dispersion aqueuse d'un copolymère styrène-butadiène qui évitera qu'un transfert gazeux s'opère entre l'intérieur des logements 14 et l'extérieur. Par la suite, un moyen d'aspiration connecté à une ouverture pratiquée dans le panneau avant ou arrière permettra l'établissement d'un vide de -3 bars de pression à l'intérieur des logements 14. Par ailleurs, les panneaux transversaux 13 sont munis de trous traversants 17, chacun des trous traversants faisant communiquer l'espace interne de deux logements contigus. Comme analysé en détail dans les paragraphes suivants, ces panneaux 13 munis de trous posséderont un conductivité thermique moindre par rapport à un panneau en bois plein, ce qui, par voie de conséquence, augmentera le pouvoir d'isolation thermique de l'élément de construction 10 dans son ensemble.

En référence aux figures 2b, 2c et 2d, il est représenté plusieurs configurations différentes d'éléments de construction selon la présente invention, chacune des configurations se démarquant par la structure spécifique de ses panneaux transversaux. En référence à la figure 2a, les panneaux transversaux 13a sont des panneaux de bois sans trou possédant une largeur de 26 mm, une hauteur de 515 mm et une épaisseur de 27 mm, lesdits panneaux transversaux étant régulièrement espacés le long des panneaux avant et arrière, l'espace entre deux panneaux transversaux adjacents étant égal à 60 cm. Les panneaux avant et arrière sont également des panneaux de bois non troués possédant une hauteur de 515 mm et une épaisseur de 27 mm. À l'intérieur des logements définis par le panneau avant, le panneau arrière et les panneaux transversaux a été injectée une mousse de polyuréthane possédant une conductivité thermique λᵢ de 0.021 W/(mK). Au moyen d'une analyse par éléments finis, on calcule successivement la conductivité thermique λₚₜ de chacun des panneaux transversaux et le coefficient de transfert thermique U_{ec0} de l'élément de construction. Les résultats obtenus ont été répertoriés dans le tableau 1 ci-dessous. Dans la variante de la figure 2b, les panneaux transversaux 13b sont munis de cinq trous traversants 17b possédant un diamètre de 60 mm, la largeur des panneaux 13b étant égale à 96 mm. Comme précédemment, on calcule alors successivement la conductivité thermique λₚₜ de chacun des panneaux transversaux et le coefficient de transfert thermique U_{ec1} de l'élément de construction. On calcule également le coefficient de transfert thermique U_{ec0} d'un élément de construction identique à celui représenté sur la figure 2b, mis à part le fait que tous ses panneaux transversaux sont pleins au lieu d'être munis de trous. Les résultats obtenus ont été répertoriés dans le tableau 1 ci-dessous.

Les mêmes calculs sont effectués pour les variantes des figures 2c et 2d. Dans la variante de la figure 2c, les panneaux transversaux 13c sont munis de trois trous traversants 17c possédant un diamètre de 100 mm, la largeur des panneaux 13c étant égale à 146 mm et dans la variante de la figure 2d les panneaux transversaux 13d sont munis de 11 trous traversants 17d possédant un diamètre de 60 mm, la largeur des panneaux 13d étant égale à 196 mm.

Le tableau 1 indique également pour chacune des variantes le rapport surfacique Rs entre la surface totale des trous de chacun des panneaux transversaux et la surface totale de chacun des panneaux transversaux.

**Tableau 1**

| | **λₚₜ** (en W/(mK) | **U_{ec0}** (en W/(m2K) | **U_{ec1}** (en W/(m2K) | **RS** (en %) |
|---|---|---|---|---|
| Variante Fig.2a | 0.13 | 0.48 | | 0 |
| Variante Fig.2b | 0.075 | 0.222 | 0.206 | 29 |
| Variante Fig.2c | 0.069 | 0.155 | 0.143 | 31 |
| Variante Fig.2d | 0.077 | 0.115 | 0.106 | 31 |

On constate donc au vu du tableau 1 que les panneaux transversaux munis de trous (variante des Fig. 2b, 2c et 2d) possèdent une conductivité thermique sensiblement inférieure à celle des panneaux transversaux sans trous de la Fig. 2a. Par ailleurs, en comparant les coefficients de transfert thermique Uec1 et Uec0 dans chacune des variantes, on constate également que l'utilisation de panneaux transversaux munis de trous améliore le pouvoir d'isolation thermique des éléments de construction dans leur ensemble.

## Revendications

1. Élément de construction (10) destiné notamment à la fabrication de parois porteuses ou de séparation d'un bâtiment, ledit élément comprenant :
- un panneau avant (11),
- un panneau arrière (12),
lesdits panneaux avant et arrière (11, 12) étant reliés entre eux au moyen d'une pluralité de panneaux transversaux (13) disposés de manière orthogonale auxdits panneaux avant et arrière, lesdits panneaux avant, arrière et transversaux étant formés au moins partiellement en bois et définissant une série de logements contigus (14), l'espace interne desdits logements (14) étant totalement rempli par un matériau d'isolation, ledit matériau d'isolation conférant à l'élément de construction un pouvoir d'isolation thermique accru et une rigidité renforcée, dans lequel lesdits panneaux transversaux (13) sont percés de trous traversants (17), lesdits trous traversants étant configurés de telle sorte à diminuer la conductivité thermique desdits panneaux transversaux, améliorant ainsi le pouvoir d'isolation thermique de l'élément de construction, **caractérisé en ce que** le matériau d'isolation est du vide et **en ce que** lesdits panneaux avant, arrière et transversaux sont imprégnés d'une résine liquide formée d'une dispersion aqueuse d'un copolymère styrène-butadiène de manière à éviter qu'un transfert gazeux s'opère entre l'intérieur des logements (14) et l'extérieur.

2. Élément de construction (10) selon la revendication 1, **caractérisé en ce que** les panneaux transversaux (13) possèdent des formes en saillie (16) sur leurs bords latéraux, lesdites formes en saillie étant destinées à venir s'insérer à l'intérieur de cavités (15) correspondantes des panneaux avant et arrière (11, 12), permettant ainsi une liaison en queue d'aronde entre lesdits panneaux transversaux, d'une part, et lesdits panneaux avant et arrière, d'autre part.

3. Élément de construction (10) selon l'une quelconque des revendications précédentes, **caractérisé en ce que** les trous traversants (17) ont un diamètre compris entre 2 cm et 15 cm.

4. Élément de construction (10) selon l'une quelconque des revendications précédentes, **caractérisé en ce que** la surface trouée totale de chacun des panneaux transversaux (13) représente entre 25 % et 35 % de la surface totale dudit panneau.

5. Élément de construction (10) selon la revendication 4, **caractérisé en ce que** la surface trouée totale de chacun des panneaux transversaux (13) représente environ 30 % de la surface totale dudit panneau.

6. Élément de construction (10) selon l'une quelconque des revendications précédentes, **caractérisé en ce qu'**il possède un poids surfacique compris entre 20 kg/m² et 50 kg/m².

7. Élément de construction (10) selon l'une quelconque des revendications précédentes, **caractérisé en ce que** les panneaux avant, arrière et transversaux (11, 12, 13) sont des panneaux trois plis.

8. Élément de construction (10) selon l'une quelconque des revendications précédentes, **caractérisé en ce que** les panneaux avant, arrière et transversaux (11, 12, 13) sont totalement formés en bois, et de préférence en bois de sapin.

## Patentansprüche

1. Bauelement (10), das insbesondere zur Herstellung von tragenden Wänden oder Trennwänden eines Gebäudes bestimmt ist, wobei dieses Element umfasst:
- eine vordere Platte (11),
- eine hintere Platte (12),
wobei die vordere und hintere Platten (11, 12) untereinander mittels einer Vielzahl von Querplatten (13) verbunden sind, die senkrecht zur vorderen und hinteren Platten angeordnet sind, wobei die vordere, die hintere und die Querplatten mindestens teilweise aus Holz gebildet sind und eine Reihe von aneinandergrenzenden Aufnahmen (14) definieren, wobei der Innenraum der Aufnahmen (14) vollständig mit einem isolierenden Material gefüllt ist, wobei das isolierende Material dem Bauelement ein verstärktes Wärmeisolationsvermögen und eine erhöhte Steifigkeit verleiht, wobei die Querplatten (13) mit Durchgangslöchern (17) durchbohrt sind, wobei die Durchgangslöcher so ausgestaltet sind, dass die Wärmeleitfähigkeit der Querplatten verringert wird, wodurch das Wärmeisolationsvermögen des Bauelements verbessert wird, **dadurch gekennzeichnet, dass** das isolierende Material Hohlraum ist und **dass** die vordere, die hintere und die Querplatten mit einem flüssigen Harz imprägniert sind, das aus einer wässrigen Dispersion eines Styrol-Butadien-Copolymers gebildet ist, so dass verhindert wird, dass es zwischen dem Innenraum der Aufnahmen (14) und dem Außenraum zu einem Gasaustausch kommt.

2. Bauelement (10) nach Anspruch 1, **dadurch gekennzeichnet, dass** die Querplatten (13) vorspringende Formen (16) an ihren seitlichen Kanten besitzen, wobei diese vorspringenden Formen dazu bestimmt sind, in entsprechende Kavitäten (15) der vorderen und hinteren Platten (11, 12) eingeführt zu werden, so dass sie eine Schwalbenschwanzverbindung zwischen den Querplatten einerseits und der vorderen und hinteren Platten anderseits ermöglichen.

3. Bauelement (10) nach einem der vorhergehenden Ansprüche, **dadurch gekennzeichnet, dass** die Durchgangslöcher (17) einen Durchmesser zwischen 2 cm und 15 cm haben.

4. Bauelement (10) nach einem der vorhergehenden Ansprüche, **dadurch gekennzeichnet, dass** die gelochte Gesamtfläche jeder der Querplatten (13) zwischen 25 % und 35 % der Gesamtfläche der Platte ausmacht.

5. Bauelement (10) nach Anspruch 4, **dadurch gekennzeichnet, dass** die gelochte Gesamtfläche jeder der Querplatten (13) etwa 30 % der Gesamtfläche der Platte ausmacht.

6. Bauelement (10) nach einem der vorhergehenden Ansprüche, **dadurch gekennzeichnet, dass** es ein Flächengewicht zwischen 20 kg/m² und 50 kg/m² besitzt.

7. Bauelement (10) nach einem der vorhergehenden Ansprüche, **dadurch gekennzeichnet, dass** die vordere, die hintere und die Querplatten (11, 12, 13) Dreischichtplatten sind.

8. Bauelement (10) nach einem der vorhergehenden Ansprüche, **dadurch gekennzeichnet, dass** die vordere, die hintere und die Querplatten (11, 12, 13) vollständig aus Holz, und bevorzugt aus Tannenholz, gebildet sind.

## Claims

1. Construction element (10) intended in particular for the manufacture of bearing or partition walls in a building, said element comprising:
- a front panel (11),
- a rear panel (12),
said front and rear panels (11, 12) being joined to one another by means of a plurality of transverse panels (13) arranged orthogonally to said front and rear panels, said front, rear and transverse panels being made at least partially of wood and defining a series of contiguous housings (14), the internal space of said housings (14) being completely filled with an insulating material, said insulating material giving the construction element higher thermal insulation capability and greater rigidity, in which said transverse panels (13) are pierced with through-holes (17), said through-holes being configured in such a way as to reduce thermal conductivity of said transverse panels thereby improving the thermal insulation capability of the construction element, **characterized in that** the insulating material is a void and **in that** said front, rear and transverse panels are impregnated with a liquid resin made of an aqueous dispersion of a styrene-butadiene copolymer so as to prevent that a gaseous transfer takes place between the inside of the housings (14) and the outside.

2. Construction element (10) according to claim 1, **characterized in that** the transverse panels (13) have projecting shapes (16) on their lateral edges, said projecting shapes being intended to become inserted in corresponding cavities (15) of the front and rear panels (11, 12) thus allowing a dovetail connection between said transverse panels on the one hand, and said front and rear panels, on the other hand.

3. Construction element (10) according to any one of the preceding claims, **characterized in that** the through-holes (17) have a diameter of between 2 cm and 15 cm.

4. Construction element (10) according to any one of the preceding claims, **characterized in that** the total holed surface area of each of the transverse panels (13) represents between 25 % and 35 % of the total surface area of said panel.

5. Construction element (10) according to claim 4, **characterized in that** the total holed surface area of each of the transverse panels (13) represents around 30 % of the total surface area of said panel.

6. Construction element (10) according to any one of the preceding claims, **characterized in that** it has a weight per unit area of between 20 kg/m² and 50 kg/m².

7. Construction element (10) according to any one of the preceding claims, **characterized in that** the front, rear and transverse panels (11, 12, 13) are three-ply panels.

8. Construction element (10) according to any one of the preceding claims, **characterized in that** the front, rear and transverse panels (11, 12, 13) are made entirely of wood, and preferably fir wood.
